# EUROPÄISCHE PATENTSCHRIFT

(11) **EP 0 817 688 B1**
(45) Veröffentlichungstag und Bekanntmachung des Hinweises auf die Patenterteilung: **19.08.1998**
(21) Anmeldenummer: 96905587.0
(22) Anmeldetag: 25.03.1996
(51) Int. Cl.: B21C 47/06

(54) **BANDHASPEL**
STRIP WINDER
ENROULEUR DE BANDE

(30) Priorität: 27.03.1995 AT 549/95
(43) Veröffentlichungstag der Anmeldung: 14.01.1998
(73) Patentinhaber: VOEST-ALPINE Industrieanlagenbau GmbH, A-4020 Linz (AT)
(72) Erfinder: MOSER, Friedrich, A-4490 St. Florian (AT); OBERHUMER, Johann, A-4210 Unterweitersdorf (AT); SEPPÄNEN, Hannu, A-4320 Perg (AT)
(74) Vertreter: Kopecky, Helmut, Dipl.-Ing. Kopecky & Schwarz Patentanwälte
(86) Internationale Anmeldenummer: AT9600057
(87) Internationale Veröffentlichungsnummer: WO9630137

(56) Entgegenhaltungen:
- DE-A- 2 037 869
- DE-A- 2 158 721
- DE-A- 2 613 453
- US-A- 4 380 164
- PATENT ABSTRACTS OF JAPAN vol. 011, no. 180 (M-597), 10.Juni 1987 & JP,A,62 009717 (MITSUBISHI HEAVY IND LTD), 17.Januar 1987,
- PATENT ABSTRACTS OF JAPAN vol. 009, no. 245 (M-418), 2.Oktober 1985 & JP,A,60 097156 (HITACHI SEISAKUSHO KK), 30.Mai 1985,

## Beschreibung

Die Erfindung betrifft eine Bandhaspel mit mindestens einer gegen einen Haspeldorn mittels einer Stelleinrichtung anstellbaren Andrückrolle zum Anpressen von bandförmigem Wickelgut an den Haspeldorn, wobei die Andrückrolle an einem Haltearm drehbar sowie gegenüber dem Haspeldorn in etwa radialer Richtung beweglich gelagert ist, der Haltearm mittels der Stelleinrichtung gegen den Haspeldorn bewegbar und preßbar ist und die Andrückrolle bei Annähern des Bandanfanges um mindestens die Banddicke vom Haspeldorn mittels einer von einer Steuereinrichtung angesteuerten Stelleinrichtung wegbewegbar ist, und wobei die Andrückrolle gegenüber dem Haltearm mittels einer weiteren Stelleinrichtung bewegbar ist und die weitere Stelleinrichtung mit der das Wegbewegen der Andrückrolle bei Annähern des Bandanfanges verursachenden Steuereinrichtung verbunden ist, sowie ein Verfahren zum Haspeln.

Die Andrückrollen einer Bandhaspel werden so lange mit konstanter Kraft gegen die auf den Haspeldorn aufgewickelten Bandlagen gedrückt, bis durch Reibung zwischen Haspeldorn und Bandanfang ein schlupffreies Haspeln des Bandes ohne weitere Unterstützung durch die Andrückrollen gesichert ist. Dies erfordert meist mehrere Bandlagen am Haspeldorn.

Beim Wickeln der ersten Bandlagen ändert sich der Durchmesser des Bundwickels sprungartig im Bereich des Bandanfages in Form einer Stufe, deren Höhe der Dicke des Bandes entspricht. Die gegen den Bundwickel gepreßten Andrückrollen schlagen bei Vorbeidrehen des Bandanfanges gegen diese Stufe und drücken die Stirnkante des Bandanfanges in die darüber gewickelte Bandlage. Dies wiederholt sich beim Haspeln der folgenden Bandlagen mit abnehmender Schlagbelastung und geringerer Schädigung der Bandoberfläche der weiteren Bandlagen.

Zur Vermeidung der hierbei auftretenden Stoßbelastung der Andrückrollen und der sich dabei bildenden schädlichen Abdrücke am Bund ist es bekannt (DE-C - 21 58 721, EP-B - 0 391 135, US-A - 4,380,164, DE-C - 33 18 031), die Andrückrollen während der Bildung der ersten Bandlagen, insbesondere während der ersten fünf bis sechs Bandlagen, kurz vor Vorbeibewegen des Bandanfanges an den Andrückrollen im wesentlichen radial um mindestens die Banddicke vom Bundwickel abzuheben und sofort nach Vorbeibewegen dieser Stufe wieder an den Bundwickel anzupressen. Dieses Prinzip ist in der Fachwelt als step control" bekannt.

Üblicherweise sind die um die Bandhaspel verteilt angeordneten Bandandrückrollen jede für sich an einem Ende eines Schwingrahmens mittels Lagerböcke angeordnet. Der Schwingrahmen ist ortsfest schwenkbar abgestützt und wird von einem Druckmittelzylinder betätigt, der von einer Steuerung aktiviert wird. Derartige Lösungen sind z.B. aus der DE-C - 34 06 661, der EP-B - 0 222 231 oder der US-A - 4,380,164 bekannt.

Aus der JP-A2 - 57-9531 ist eine Bandhaspel mit step control"-Arbeitsweise bekannt, bei der die von Druckmittelzylindern gesteuerten, die Andrückrollen tragenden Schwingrahmen ebenfalls als Ganzes stufenweise bewegt werden.

Aus der JP-A - 60-97156 ist eine Bandhaspel der eingangs beschriebenen Art bekannt, bei der die Andrückrolle an einem am Haltearm schwenkbeweglich abgestützten Träger drehbar gelagert ist und bei der die weitere Stelleinrichtung an diesem Träger angreift, so daß zur Durchführung der step control" die Andrückrolle und der zusätzlich zum Haltearm vorgesehene Träger mittels der weiteren Stelleinrichtung gemeinsam bewegt werden müssen.

Da die Aufwickelgeschwindigkeiten sehr hoch sind - das Band wird mit bis zu 6 m/s an die Bandhaspel herangeführt und der Haspeldorn rotiert mit bis zu 3 U/s -, ist es notwendig, die Bewegungen der Schwingrahmen zur Durchführung der step control" zwecks Bewegen der Andrückrollen von einer Andrückposition in eine abgehobene Position und gegebenenfalls wieder zurück innerhalb einer sehr kurzen Zeitspanne innerhalb etwa 0,1 s - durchzuführen. Es sind also innerhalb dieser sehr kurzen Zeitspanne große Massen zu beschleunigen und wieder abzubremsen. Dies bedingt dementsprechend stark dimensionierte Stellgeräte zum Bewegen der Schwingrahmen und einen hohen Energieaufwand.

Die Zeitspanne zwischen Abheben und abermaligem Anstellen einer Andrückrolle soll so kurz wie möglich gehalten werden, um einen Schlupf des Bandes gegenüber dem Haspeldorn zu vermeiden, insbesondere wenn nur eine geringe Anzahl von Andrückrollen vorgesehen ist. Hier ist man beim Stand der Technik infolge der großen zu bewegenden Massen beschränkt, d.h. bis eine Andrückrolle wieder ordnungsgemäß am Bundwickel nach einem Abheben angepreßt ist, vergeht eine relativ lange Zeitspanne.

Die Erfindung bezweckt die Vermeidung dieser Nachteile und Schwierigkeiten und stellt sich die Aufgabe, eine Bandhaspel zu schaffen, mit der eine step control" in einfacher Weise und ohne großen Aufwand durchführbar ist. Insbesondere soll der Aufwand an hierfür vorgesehenen Stellegeräten nur gering sein und trotzdem eine schnelle und kontrollierte Bewegung der Andrückrolle durchführbar sein. D.h. daß die Zeitspanne zwischen einem Abheben und abermaligen Anstellen einer Andrückrolle extrem kurz gehalten werden kann und die Andrückrolle eine exakte Bewegung ausführt.

Diese Aufgabe wird erfindungsgemäß dadurch gelöst, daß ein Lager der Andrückrolle in einer Führung des Haltearmes in etwa zum Haspeldorn radialer Richtung geführt ist und die weitere Stelleinrichtung an dem Lager direkt angreift.

Die erfindungsgemäße Ausbildung ermöglicht es, die bei einer step control"-Bewegung kurzzeitig und sehr schnell zu bewegenden Massen so gering wie möglich zu halten. Für die Sicherstellung eines konstanten Anpreßdruckes während des Haspelvorganges beim Haspeln der ersten Bandlagen dient die den Haltearm bewegende Stelleinrichtung, wogegen die weitere Stelleinrichtung unabhängig von der ersten Stelleinrichtung, also unabhängig von einer Bewegung des Haltearmes, lediglich die Andrückrolle zu bewegen hat. Die weitere Stelleinrichtung kann daher wesentlich kleiner dimensioniert sein; sie braucht ja lediglich die Andrückrolle zur Durchführung der step control"-Schritte zu bewegen.

Aus der US-A - 4,964,587 ist es bekannt, eine Andrückrolle gegenüber dem Haltearm mittels einer weiteren Stelleinrichtung zu bewegen. Diese weitere Stelleinrichtung ist zusätzlich zu der den Haltearm bewegenden Stelleinrichtung vorgesehen. Das Bewegen der Andrückrolle mittels der weiteren Stelleinrichtung dient dazu, das Ansprechen der Andrückrolle beim Dickerwerden des Wickelbundes zu verbessern, d.h. den Winkel α zwischen der durch die Achse des Wickeldornes gelegten radialen Richtung und der zur Bewegungsrichtung der Andrückrolle gelegten Tangentiallinie zu minimieren.

Eine besonders vorteilhafte Ausführungsform ist dadurch gekennzeichnet, daß eine Andrückrolle mit jeweils einem an ihren Enden angeordneten Lager in Führungen des Haltearmes geführt ist, wobei an jedem der Lager eine weitere Stelleinrichtung direkt angreift. Mit einer Einrichtung dieser Art ist es zusätzlich möglich, einem seitlichen Verlaufen und damit einem zunehmend außermittigen Aufwickeln des Bandes gegenzusteuern, indem über die beiden weiteren Stelleinrichtungen der in Einlaufrichtung ersten Andrückrolle jeweils unterschiedliche Anpreßdrücke gegen den Bundwickel aufgebracht werden. Durch Aufbringen eines erhöhten Druckes an der Seite, an der das Band nach außen auslenkt, wird das Band wieder in die Mittenlage zurückgeführt.

Vorzugsweise weist der Haltearm eine Führung für ein Führungsstück der Andrückrolle zum Bewegen derselben in etwa radialer Richtung zum Haspeldorn auf, wobei die Länge der Führung sowie die weitere Stelleinrichtung zum Bewegen der Andrückrolle um ein Mehrfaches der Dicke des aufzuwickelnden Bandes bemessen sind.

Eine bevorzugte Ausführungsform ist dadurch gekennzeichnet, daß der Haltearm eine Führung für ein Führungsstück der Andrückrolle zum Bewegen derselben in etwa radialer Richtung zum Haspeldorn aufweist, wobei die Länge der Führung sowie die weitere Stelleinrichtung zum Bewegen der Andrückrolle in einem Bereich entsprechend etwa der Dicke des aufzuwickelnden Bandes bemessen sind.

Ein vorteilhaftes Verfahren zum Haspeln mit einer erfindungsgemäßen Bandhaspel ist dadurch gekennzeichnet, daß die Andrückrolle bei jedem Vorbeibewegen des Bandanfanges des aufzuwickelnden Bandes um mindestens einen der Banddicke entsprechenden Betrag vom Bundwickel wegbewegt wird, wobei der Haltearm etwa stillsteht.

Vorzugsweise wird die Andrückrolle bei jedem Vorbeibewegen des Bandanfanges des aufzuwickelnden Bandes um mindestens einen der Banddicke entsprechenden Betrag vom Bundwickel wegbewegt, wobei der Halterarm stillsteht, die Andrückrolle nach Vorbeilauf des Bandanfanges jedoch wieder in die vor dem Vorbeibewegen des Bandanfanges gegenüber dem Haltearm eingenommene Position zurückbewegt wird und der Haltearm während dieser Zurückbewegung vom Bundwickel um das Maß dieser Zurückbewegung wegbewegt wird. Dieses Verfahren ist besonders zweckmäßig, da hierdurch vermieden wird, daß der Abstand zwischen der äußersten Bandlage und dem eine Andrückrolle tragenden Haltearm, der meist auch mit einem Führungslineal versehen ist, bei jeder Umdrehung, kleiner wird.

Zur Sicherung einer Mittenlage des Bandes während des Aufwickelns werden zweckmäßig bei Abweichen des Bandverlaufes von der Mittenlage über die beiden weiteren Stelleinrichtungen unterschiedliche Anpreßdrücke aufgebracht, wobei der Anpreßdruck an der Seite, an der das Band nach außen auslenkt, größer gehalten wird, u.zw. so lange, bis das Band wieder in die Mittenlage zurückgeführt ist.

Die Erfindung ist nachfolgend anhand der Zeichnung in schematischer Darstellung näher erläutert, wobei Fig. 1 eine Seitenansicht einer Bandhaspel nach einer ersten Ausführungsform und Fig. 2 ein Detail einer Bandhaspel gemäß einer anderen Ausführungsform zeigen. Fig. 3 veranschaulicht eine Bandhaspel gemäß einer weiteren Ausführungsform im Schrägriß.

Gemäß der in Fig. 1 dargestellten Bandhaspel sind um den Umfang eines Haspeldorns 1, der gegebenenfalls spreizbar ist, drei Andrückrollen 2 angeordnet. Jede der Andrückrollen 2 ist in einem eigenen Haltearm 3, der als Schwingarm ausgebildet ist, angeordnet. Die Haltearme 3 sind jeweils um eine Schwenkachse 4 schwenkbar an einem ortsfesten Gerüst 5 gelagert und mittels einer ersten Stelleinrichtung 6, die hydraulisch, pneumatisch oder elektromechanisch angetrieben sein kann, gegenüber dem ortsfesten Gerüst 5 bewegbar. Gemäß dem dargestellten Ausführungsbeispiel sind die Stelleinrichtungen 6 als hydraulische Druckmittelzylinder ausgebildet.

Jeder Haltearm 3 weist in Bandaufrichtung 7 bzw. Wickelrichtung eine Verlängerung 8 auf, die eine Führungskufe für das aufzuwickelnde Band 9 bildet, so daß bei gegen den Haspeldorn 1 angestellten Andrückrollen 2 eine nahezu geschlossene Führungsbahn gebildet ist.

Die Anordnung der Schwenkachsen 4 und Haltearme 3 ist so getroffen, daß sich die Andrückrollen 2 bei Verschwenken der Haltearme 3 in etwa radialer Richtung zum Haspeldorn 1 bewegen.

Jeder der Haltearme 3 weist Führungen 10 auf, die etwa radial zum Haspeldorn 1 ausgerichtet sind und in denen endseitig der Andrückrollen 2 angeordnete Lager 11 verschiebbar geführt sind. Eine Verschiebebewegung der Andrückrollen 2 in Richtung zum Haspeldorn 1 und entgegengesetzt kann mittels weiterer zweiter Stelleinrichtungen 12, die jeweils an einem Lager 11 der Andrückrollen 2 direkt angreifen, bewerkstelligt werden. Bei den weiteren Stelleinrichtungen 12 handelt es sich vorzugsweise um Druckmittelzylinder, insbesondere um Hydraulikzylinder.

Die Funktion der Bandhaspel ist folgende:

Das über eine von Rollen gebildete Bandführung 13 und eine nicht näher dargestellte Einlaufbandführung dem Haspeldorn 1 zugeführte Band 9 wird infolge der zwischen den Andrückrollen 2 und dem Haspeldorn 1 wirkenden Klemmkraft um den Haspeldorn 1 herumgewickelt und bildet so zunächst eine erste Bandlage. Sobald die zweite Bandlage auf die erste Bandlage gewickelt wird, werden bei Vorbeibewegen des Bandanfanges 14 an den Andrückrollen 2 die Andrückrollen 2 mittels der zweiten Stelleinrichtungen 12 vom Haspeldorn 1 wegbewegt, wobei die zweiten Stelleinrichtungen 12 von einer Steuereinrichtung 15 aktiviert werden.

Die die Haltearme 3 bewegenden ersten Stelleinrichtungen 6 bleiben währenddessen konstant beaufschlagt, ohne von der Steuereinrichtung beeinflußt zu werden. Das kurzzeitige und plötzlich stattfindende Wegbewegen der Andrückrollen 2 erfolgt um einen Betrag, der mindestens der Dicke 16 des Bandes 9 entspricht. Sofort nachdem sich der Bandanfang 14 bei der aktivierten Andrückrolle 2 vorbeibewegt hat, wird diese wieder gegen den Haspeldorn 1 durch Aktivieren der zweiten Stelleinrichtung 12 in die Gegenrichtung gepreßt. Vorzugsweise wird die zweite Stelleinrichtung 12 weiter aktiviert, bis die Lager 11 der Andrückrolle 2 wiederum die vor Vorbeibewegen des Bandanfanges 14 eingenommene Lage entlang der Führungen 10 einnehmen. Während dieses Zurückbewegens der Lager 11 in die vorher eingenommene Position wird der Halterarm 3 vom Bundwickel um das Maß dieser Zurückbewegung, also um mindestens die Banddicke 16, wegbewegt, entweder mittels der ersten Stelleinrichtungen 6 oder durch Einstellen einer Druckdifferenz zwischen den von den ersten und zweiten Stelleinrichtungen 6 und 12 aufgebrachten und gegen den Bundwickel gerichteten Drücken. Hierdurch bleibt der Abstand der Führungskufen 8 vom Bundwickel bzw. das Maß des Vorstehens der Andrückrollen 2 über die Führungskufen 8 während des Wickelvorganges gleich groß.

Wie ersichtlich, ist während der Durchführung der step control"-Bewegung, also während des Abhebens einer Andrückrolle 2 um mindestens das Maß der Banddicke 16 vom Bundwickel, nur eine sehr kleine Masse, nämlich nur die der Andrückrolle 2 und die deren Lager 11 zu bewegen. Der schwere massive Haltearm 3 braucht auf diese von der Andrückrolle 2 sehr schnell durchzuführende Bewegung keine Rücksicht zu nehmen. Er kann während dieser Bewegung unbewegt bleiben.

Wie aus Fig. 3 zu erkennen ist, ist der Haltearm 3 von zwei Seitenwangen 3', 3'', die durch einen Querträger 3''' zu einer Baueinheit verbunden sind, gebildet. Die erste Stelleinrichtung 6 zum Bewegen des Haltearmes 3 greift an diesem Querträger 3''' an. Die gegen den Haspeldorn 1 gerichteten Enden der Seitenwangen 3', 3'' weisen die Führungen 10 für die Lager 11 der Andrückrolle 2 auf. Die an den endseitig der Andrückrolle 2 angeordneten Lagern 11 angreifenden zweiten Stelleinrichtungen 12 können vorzugsweise unabhängig voneinander die Lager 11 mit unterschiedlichen, gegen den Haspeldorn 1 gerichteten Anpreßdrücken beaufschlagen, was eine gewisse Schiefstellung dieser Andrückrolle 2 gegenüber dem Haspeldorn 1, wie mit strichlierten Linien veranschaulicht ist, ermöglicht.

Hierdurch gelingt es, durch Aufbringen eines erhöhten Drucks an einer Seite, an der das Band 9 bei seitlichem Verlaufen (vgl. die Pfeile 17 der Fig. 3) während des Wickelvorganges nach außen auslenkt, das Band 9 wieder in die Mittenlage zurückzuführen, so daß ein Bund ohne seitlich vorstehende Bandränder gewickelt werden kann.

## Patentansprüche

1. Bandhaspel mit mindestens einer geben einen Haspeldorn (1) mittels einer Stelleinrichtung (6) anstellbaren Andrückrolle (2) zum Anpressen von bandförmigem Wickelgut (9) an den Haspeldorn (1), wobei die Andrückrolle (2) an einem Haltearm (3) drehbar sowie gegenüber dem Haspeldorn (1) in etwa radialer Richtung beweglich gelagert ist, der Haltearm (3) mittels der Stelleinrichtung (6) gegen den Haspeldorn (1) bewegbar und preßbar ist und die Andrückrolle (2) bei Annähern des Bandanfanges (14) um mindestens die Banddicke (16) vom Haspeldorn (1) mittels einer von einer Steuereinrichtung (15) angesteuerten Stelleinrichtung (12) wegbewegbar ist, und wobei die Andrückrolle (2) gegenüber dem Haltearm (3) mittels einer weiteren Stelleinrichtung (12) bewegbar ist und die weitere Stelleinrichtung (12) mit der das Wegbewegen der Andrückrolle (2) bei Annähern des Bandanfanges (14) verursachenden Steuereinrichtung (15) verbunden ist, dadurch gekennzeichnet, daß ein Lager (11) der Andrückrolle (2) in einer Führung (10) des Haltearmes (3) in etwa zum Haspeldorn (1) radialer Richtung geführt ist und die weitere Stelleinrichtung (12) an dem Lager (11) direkt angreift.

2. Bandhaspel nach Anspruch 1, dadurch gekennzeichnet, daß eine Andrückrolle (2) mit jeweils einem an ihren Enden angeordneten Lager (11) in Führungen (10) des Haltearmes (3) geführt ist, wobei an jedem der Lager (11) eine weitere Stelleinrichtung (12) direkt angreift.

3. Bandhaspel nach Anspruch 1 oder 2, dadurch gekennzeichnet, daß der Haltearm (3) eine Führung (10) für ein Führungsstück (11) der Andrückrolle (3) zum Bewegen derselben in etwa radialer Richtung zum Haspeldorn (1) aufweist, wobei die Länge der Führung (10) sowie die weitere Stelleinrichtung (12) zum Bewegen der Andrückrolle (2) um ein Mehrfaches der Dicke (16) des aufzuwickelnden Bandes (9) bemessen sind.

4. Bandhaspel nach Anspruch 1 oder 2, dadurch gekennzeichnet, daß der Haltearm (3) eine Führung (10) für ein Führungsstück (11) der Andrückrolle (2) zum Bewegen derselben in etwa radialer Richtung zum Haspeldorn (1) aufweist, wobei die Länge der Führung (10) sowie die weitere Stelleinrichtung (12) zum Bewegen der Andrückrolle (2) in einem Bereich entsprechend etwa der Dicke (16) des aufzuwickelnden Bandes (9) bemessen sind.

5. Verfahren zum Haspeln mit einer Bandhaspel nach einem oder mehreren der Ansprüche 1 bis 3, dadurch gekennzeichnet, daß die Andrückrolle (2) bei jedem Vorbeibewegen des Bandanfanges (14) des aufzuwickelnden Bandes (9) um mindestens einen der Banddicke (16) entsprechenden Betrag vom Bundwickel wegbewegt wird, wobei der Haltearm (3) etwa stillsteht.

6. Verfahren zum Haspeln mit einer Bandhaspel nach einem oder mehreren der Ansprüche 1, 2 und 4, dadurch gekennzeichnet, daß die Andrückrolle (2) bei jedem Vorbeibewegen des Bandanfanges (14) des aufzuwickelnden Bandes (9) um mindestens einen der Banddicke (16) entsprechenden Betrag vom Bundwickel wegbewegt wird, wobei der Haltearm (3) stillsteht, die Andrückrolle (2) nach Vorbeilauf des Bandanfanges (14) jedoch wieder in die vor dem Vorbeibewegen des Bandanfanges (14) gegenüber dem Haltearm (3) eingenommene Position zurückbewegt wird und der Haltearm (3) während dieser Zurückbewegung vom Bundwickel um das Maß dieser Zurückbewegung wegbewegt wird.

7. Verfahren zum Haspeln mit einer Bandhaspel nach Anspruch 2, dadurch gekennzeichnet, daß bei Abweichen des Bandverlaufes von der Mittenlage über die beiden weiteren Stelleinrichtungen (12) unterschiedliche Anpreßdrücke aufgebracht werden, wobei der Anpreßdruck an der Seite, an der das Band (9) nach außen auslenkt, größer gehalten wird, u.zw. so lange, bis das Band (9) wieder in die Mittenlage zurückgeführt ist.

## Claims

1. Strip coiler comprising at least one pressing roller (2) for pressing strip-form coiling material (9) against a coiler mandrel (1), said pressing roller being adjustable relative to the coiler mandrel (1) by means of an adjustment device (6), wherein the pressing roller (2) is mounted on a bracket (3) in such a way as to be rotatable as well as being movable relative to the coiler mandrel (1) in a roughly radial direction, the bracket (3) can be moved towards and pressed against the coiler mandrel (1) by means of the adjustment device (6), and, as the beginning (14) of the strip approaches, the pressing roller (2) can be moved away from the coiler mandrel (1) by at least the strip thickness (16) by means of an adjustment device (12) controlled by a control device (15), and wherein the pressing roller (2) is movable relative to the bracket (3) by means of a further adjustment device (12) and the further adjustment device (12) is connected with the control device (15) that causes the pressing roller (2) to move away as the beginning (14) of the strip approaches, characterized in that a bearing (11) of the pressing roller (2) is guided in a guide (10) of the bracket (3) in a direction roughly radial with respect to the coiler mandrel (1) and the further adjustment device (12) engages directly at the bearing (11).

2. Strip coiler according to claim 1, characterized in that a pressing roller (2) is guided in guides (10) of the bracket (3) by one bearing (11) arranged at each of its ends, with a further adjustment device (12) engaging directly at each of the bearings (11).

3. Strip coiler according to claim 1 or 2, characterized in that the bracket (3) is provided with a guide (10) for a guide piece (11) of the pressing roller (3) for moving the same in a direction roughly radial with respect to the coiler mandrel (1), with the length of the guide (10) as well as the further adjustment device (12) for moving the pressing roller (2) being dimensioned such as to be a multiple of the thickness (16) of the strip (9) that is to be coiled.

4. Strip coiler according to claim 1 or 2, characterized in that the bracket (3) is provided with a guide (10) for a guide piece (11) of the pressing roller (2) for moving the same in a direction approximately radial with respect to the coiler mandrel (1), the length of the guide (10) as well as the further adjustment device (12) for moving the pressing roller (2) being dimensioned to be in a range corresponding roughly to the thickness (16) of the strip (9) that is to be coiled.

5. Method of coiling employing a strip coiler according to one or several of claims 1 to 3, characterized in that the pressing roller (2) at each passing of the beginning (14) of the strip (9) that is to be coiled is moved away from the coil by an amount corresponding at least to the strip thickness (16), with the bracket (3) remaining approximately still.

6. Method of coiling employing a strip coiler according to one or several of claims 1, 2 and 4, characterized in that the pressing roller (2) each time the beginning (14) of the strip (9) that is to be coiled moves past is moved away from the coil by an amount corresponding at least to the strip thickness (16), wherein the bracket (3) remains still but the pressing roller (2) after the beginning (14) of the strip has moved past is moved back again into the position relative to the bracket (3) assumed before the passing of the beginning (14) of the strip, and the bracket (3) during this return movement is moved away from the coil by the extent of this return movement.

7. Method of coiling employing a strip coiler according to claim 2, characterized in that if the course of the strip deviates from the centered position, different contact pressures are applied via the two further adjustment devices (12), wherein the contact pressure is kept to be greater at the side at which the strip (9) veers outward, namely until the strip (9) has been guided back to the centered position.

## Revendications

1. Enrouleur de bande comportant au moins un cylindre presseur (2) susceptible d'être mis en place contré un mandrin d'enroulement (1) au moyen d'un dispositif de réglage (6) pour presser une matière à enrouler en forme de bande (9) contre le mandrin d'enroulement (1), dans lequel le cylindre presseur (2) est monté en rotation sur un bras de retenue (3) et en déplacement approximativement en direction radiale par rapport au mandrin d'enroulement (1), le bras de retenue (3) est mobile et susceptible d'être pressé contre le mandrin d'enroulement (1) au moyen du dispositif de réglage (6), et le cylindre presseur (2) est susceptible d'être éloigné depuis le mandrin d'enroulement (1) au moins de l'épaisseur de bande (16) lors du rapprochement de l'amorce de bande (14) au moyen d'un dispositif de réglage (12) commandé par un dispositif de commande (15), et dans lequel le cylindre presseur (2) est mobile par rapport au bras de retenue (3) au moyen d'un autre dispositif de réglage (12) et l'autre dispositif de réglage (12) est relié au dispositif de commande (15) qui provoque l'éloignement du cylindre presseur (2) lors du rapprochement de l'amorce de bande (14), caractérisé en ce qu'un palier (11) du cylindre presseur (2) est guidé dans un guidage (10) du bras de retenue (3) approximativement en direction radiale par rapport au mandrin d'enroulement (1), et en ce que l'autre dispositif de réglage (12) attaque directement le palier (11).

2. Enrouleur de bande selon la revendication 1, caractérisé en ce qu'un cylindre presseur (2), est guidé avec un palier respectif (11) agencé à ses extrémités dans des guidages (10) du bras de retenue (3), un autre dispositif de réglage (12) attaquant directement chaque palier (11).

3. Enrouleur de bande selon l'une ou l'autre des revendications 1 et 2, caractérisé en ce que le bras de retenue (3) comporte un guidage (10) pour un élément de guidage (11) du cylindre presseur (3) pour déplacer celui-ci approximativement en direction radiale par rapport au mandrin d'enroulement (1), la longueur du guidage (10) ainsi que celle de l'autre dispositif de réglage (12) pour déplacer le cylindre presseur (2) étant un multiple de l'épaisseur (16) de la bande, à enrouler (9).

4. Enrouleur de bande selon l'une ou l'autre des revendications 1 et 2, caractérisé en ce que le bras de retenue (3) comporte un guidage (10) pour un élément de guidage (11) du cylindre presseur (2) pour déplacer celui-ci approximativement en direction radiale par rapport au mandrin d'enroulement (1), la longueur du guidage (10) ainsi que celle de l'autre dispositif de réglage (12) pour déplacer le cylindre presseur (2) étant choisies dans une plage qui correspond approximativement à l'épaisseur (16) de la bande à enrouler (9).

5. Procédé pour l'enroulement avec un enrouleur de bande selon l'une ou plusieurs des revendications 1 à 3, caractérisé en ce que le cylindre presseur (2) est éloigné depuis la bobine enroulée au moins d'une valeur qui correspond à l'épaisseur de bande (16), lors de chaque passage de l'amorce (14) de la bande à enrouler (9), le bras de retenue (3) étant approximativement à l'arrêt.

6. Procédé pour l'enroulement avec un enrouleur de bande selon l'une ou plusieurs des revendications 1, 2 et 4, caractérisé en ce que le cylindre presseur (2) est éloigné depuis la bobine enroulée au moins d'une valeur qui correspond à l'épaisseur de bande (16), lors de chaque passage de l'amorce (14) de la bande à enrouler (9), le bras de retenue (3) étant à l'arrêt, mais après le passage de l'amorce de bande (14), le cylindre presseur (2) est ramené, par rapport au bras de retenue (3), dans la position qu'il occupait avant le passage de l'amorce de bande (14), et pendant ce retour, le bras de retenue (3) est éloigné depuis la bobine enroulée de la valeur de ce retour.

7. Procédé pour l'enroulement avec un enrouleur de bande selon la revendication 2, caractérisé en ce que lors d'un déport du tracé de la bande depuis la position médiane, on applique au moyen des deux autres dispositifs de réglage (12) des pressions de serrage différentes, la pression de serrage sur le côté vers lequel la bande (9) est déportée vers l'extérieur étant maintenue supérieure, et ceci jusqu'à ce que la bande (9) soit ramenée dans la position médiane.
